# EUROPÄISCHE PATENTANMELDUNG

(11) **EP 0 113 479 A1**
(43) Veröffentlichungstag der Anmeldung: **18.07.1984**
(21) Anmeldenummer: 83113045.5
(22) Anmeldetag: 23.12.1983
(51) Int. Cl.: H01B 7/06

(54) **Netzkabel für elektrische Kleingeräte**

(30) Priorität: 07.01.1983 DE 8300220 U
(71) Anmelder: Braun Aktiengesellschaft, D-61466 Kronberg (DE)
(72) Erfinder: Ullmann, Roland, D-6050 Offenbach (DE)
(74) Vertreter: Einsele, Rolf

(57) **Zusammenfassung**

Netzkabel für elektrisch betriebene Kleingeräte, das im Ruhezustand aufgrund seines zweidimensionalen geometrischen Gebildes nur einen minimalen Raumbedarf beansprucht und das mittels seiner Flexibilität vom Gebrauchszustand in die vorgegebene Ruhezustandslage selbsttätig zurückführbar ist.

## Beschreibung

Die Erfindung betrifft ein Netzkabel für elektrisch betriebene Kleingeräte.

Es ist bekannt, Netzkabel für elektrisch betriebene Kleingeräte bei Nichtgebrauch in raumsparender Weise zusammenzulegen bzw. diese im oder am Gerät unterzubringen.

Dies geschieht beispielsweise durch plastisches, bleibendes Verformen des Kabels zu einer schraubenförmigen Wendel derart, daß sich die so gebildete Kabelwendel durch den Gerätebenutzer auf ihre kürzeste Länge zusammenzieht.

Nachteilig ist hierbei, daß ein solches Kabel auch im zusammengezogenen Zustand, also bei Nichtgebrauch, ein oft nicht unbeträchtliches Volumen einnimmt, da bekanntlich eine Wendel auch bei dichtem Zusammendrücken ihrer einzelnen Gänge stets einen dreidimensionalen Körper bildet, der sich außerdem nicht zusammenfalten läßt, da die Kabelwendel zum Aufspringen neigt.

Dieser Nachteil, für das dem Kleingerät zugehörige Netzkabel auch bei Nichtgebrauch einen beträchtlichen Raumbedarf in Kauf nehmen zu müssen, ist auch bei solchen Kleingeräten nicht behoben, die das Kabel in aufgerolltem Zustand in sich aufnehmen. In diese Geräte ist nämlich eine Kabeltrommel eingebaut, auf die das Netzkabel bei Nichtgebrauch aufgewickelt wird. Diese Kabeltrommel nimmt jedoch an sich schon einen unverhältnismäßig großen, ja oft sogar den größten Teil des Gerätevolumens in Anspruch, womit das gesamte Gerät schwer und unhandlich wird, was besonders für bei Gebrauch in die Hand zu nehmenden und von Hand zu führenden Kleingeräten, wie beispielsweise elektrische Trockenrasierapparate, äußerst nachteilig ist (DE-GM 1 795 140).

Das diese Mängel behebende, relativ aufwendige Unterbringen des Netzkabels in einem gesonderten Kabelkasten, der mit einer ihm zugehörigen Steckvorrichtung durch Einstecken in die Netzsteckdose an die Zimmerwand ansetzbar ist, vermag auch nicht den grundsätzlichen Nachteil des relativ großen Raumbedarfs für das Unterbringen eines solchen Kabels zu beheben.

Die Erfindung bezweckt, ein Netzkabel für elektrisch betriebene Kleingeräte zu schaffen, das sich bei Nichtgebrauch des Gerätes derart zusammenlegen läßt, daß es beim Transport oder beim Ablegen des Gerätes nur einen minimalen Raum innerhalb des als Kleingerät aufnehmenden Behälters in Anspruch nimmt und sonach praktisch in raumbeanspruchender Weise kaum noch in Erscheinung tritt.

Das nach dem Oberbegriff des Anspruchs 1 ausgebildete Netzkabel gemäß der Erfindung wird nun dieser Zweckbestimmung dadurch gerecht, daß es durch an sich bekanntes, plastisches bleibendes Verformen seines Kuntstoffmantels während seiner Fertigung im Ruhezustand zu einem im wesentlichen zweidimensionalen geometrischen Gebilde aufgerollt bzw. zusammengelegt ist.

Infolge dieser dem Kabel aufgezwungenen flachen Gestaltung ist es möglich, das zusammengelegte Kabel beispielsweise in einem extrem flach gehaltenen Gefach des das Kleingerät aufnehmenden Behälters - beispielsweise in einer Seitentasche eines das Gerät aufnehmenden Etuis einzustecken, wobei das Gesamtvolumen dieses Behälters nahezu unverändert - lediglich Kabeldicke - beibehalten werden kann.

Das erfindungsgemäße Netzkabel kann unterschiedlich ausgebildet sein. So wird beispielsweise eine im wesentlichen zweidimensionale Ausbildung des bei Nichtgebrauch zusammengelegten Kabels erreicht, wenn das Kabel im Ruhezustand geometrisch zu einer Schnecke aufgerollt ist.

Eine auch hinsichtlich der radialen Ausdehnung des zusammengelegten Netzkabels vorteilhafte Lösung ergibt sich, wenn das Kabel im Ruhezustand geometrisch zu einer archimedischen Spirale aufgerollt ist.

Nach einer anderen Ausführungsform verlaufen im Ruhezustand des Kabels die einzelnen Lagen mäanderförmig.

Die äußere Formgebung des zweidimensionalen geometrischen Gebildes ist im Ruhezustand vorzugsweise entweder rund, quadratisch, rechteckig oder dreieckig. Darüberhinaus sind auch andere geometrische Formen im Rahmen der Erfindung realisierbar.

Das im Ruhezustand zu einem im wesentlichen zweidimensionalen geometrischen Gebilde aufgerollte bzw, zusammengelegte Kabel ist nach der Erfindung aus der Ruhezustandslage über das innere Endstück oder eines seiner Endstücke aushebbar bzw. ausziehbar. Hierdurch ist gewährleistet, daß das erfindungsgemäße Netzkabel stets lagensicher aus seiner transportgerechten in seine Gebrauchslage überführt werden kann, wobei auch die Zusammenführung des Kabels nach seinem Gebrauch infolge der vorgegebenen, äußeren Form des geometrischen Gebildes ohne Schwierigkeiten durchzuführen ist.

Ein weiterer Vorteil des Gegenstandes nach der Erfindung wird dadurch erzielt, daß die Flexibilität des Kabels dazu benutzt werden kann, das Kabel selbsttätig vom Gebrauchszustand in den Ruhezustand, d.h. in die vorgegebene Form des zweidimensionalen geometrischen Gebildes, zurückzuführen.

Die vorteilhafte Ausbildung der Netzkabel nach der Erfindung gewährleistet infolge des hierbei bedingten Einhaltens stets gleicher Abstände zwischen den einzelnen Lagen der so gebildeten "Kabelspirale" bzw. des Kabelverlaufs, insbesondere bei geringstmöglicher Bemessung dieser Abstände, das Netzkabel bei Nichtgebrauch so eng wie nur möglich zusammenzulegen und damit das von ihm beanspruchte Volumen extrem gering zu halten.

Weitere Merkmale, Vorteile und Einzelheiten der Erfindung ergeben sich aus der nachfolgenden Beschreibung und der Zeichnung, in denen bevorzugte Ausführungsbeispiele von Netzkabeln dargestellt sind, und zwar zeigen:
Fig. 1 das zu einer archimedischen Spirale zusammengerollte Netzkabel in Draufsicht,
Fig. 2 eine Seitenansicht des Netzkabels nach Figur 1 in einem der möglichen Gebrauchszustände,
Fig. 3 in Draufsicht ein Netzkabel nach Art einer archimedischen Spirale in Form eines rechteckigen Gebildes zusammengelegt und
Fig. 4 in Draufsicht ein Netzkabel zusammengelegt in Mäanderform.

Wie Figur 1 erkennen läßt, ist das Netzkabel 1 im Ruhezustand, also bei Nichtgebrauch, infolge plastischer bleibender Verformung seines Kunststoffmantels 1.1 zu einer archimedischen Spirale 2 aufgerollt, deren einzelne Lagen 2.1 bis 2.n gleichen Abstand voneinander haben. Die äußere Lage 2.1 des aufgerollten Netzkabels schließt durch einen mit dem Kabel 1 elektrisch verbindenen Netzstecker 3 ab, während an das die jeweils innerste Lage 2.n bildende Kabelende eine Gerätesteckdose 4 angesetzt ist, die das Netzkabel 1 mit dem elektrisch betriebenen Kleingerät elektrisch verbindet.

Zum Anschließen des Netzkabels 1 an das elektrische Kleingerät läßt sich gemäß Fig. 2 die innere Lage 2.n aus der Ebene der so gebildeten "Kabelspirale" 2 herausheben, wodurch die Gerätesteckdose 4 an das zu betreibende Gerät ohne Deformierung der gesamten Kabelspirale 2 an die jeweils vorhandene Netzsteckdose angeschlossen werden kann.

Die Ausführungsform nach Fig. 3 unterscheidet sich von der Ausführungsform nach Figur 1 lediglich durch die äußere Formgebung des geometrischen Gebildes, das dem jeweiligen Anwendungsfall entsprechend gestaltet werden kann. Diese Formgebung des geometrischen Gebildes kann z.B. auch rechteckig, quadratisch oder auch dreieckig sein. Gemäß Figur 3 ist das Netzkabel 1 nach Art einer archimedischen Spirale derart zusammengelegt, daß das geometrische Gebilde eine rechteckige Form einnimmt. Der Netzstecker 3 ist bei dieser Ausführungsform an dem aus der innersten Lage 2.n hervorgehenden Kabelende und die Gerätesteckdose 4 an dem aus der äußeren Lage hervorgehenden Kabelende vorgesehen.

Das Netzkabel 1 nach Fig. 4, dargestellt im Ruhezustand, ist mäanderförmig zusammengelegt. An den Enden dieses Netzkabels ist einerseits der Gerätestecker 3 und andererseits die Gerätesteckdose 4 angebracht. Das zweidimensionale geometrische Gebilde weist nach der Darstellung eine rechteckige Form auf. Durch Veränderung der Kabellänge und/oder Anzahl der einzelnen Lagen 2.1 und/oder der Länge der einzelnen Lagen 2.1 ergibt sich entsprechend der vorgenommenen Änderung eine von der rechteckigen Form abweichende äußere Form dieses zweidimensionalen geometrischen Gebildes.

Die Formgebung des jeweils gewählten zweidimensionalen geometrischen Gebildes des Netzkabels 1 wird durch ein an sich bekanntes Herstellungsverfahren und zwar durch ein entsprechendes plastisches Verformen des Kunststoffmantels des Netzkabels während der Fertigung erzielt, wobei die Flexibilität des Netzkabels gewährleistet, daß das Netzkabel ohne Deformierung der Verformungsstellen aus dem Ruhezustand in einen Gebrauchszustand von dem Benutzer auseinandergezogen werden kann und nach Gebrauch die vorgegebene Ruhezustandslage selbsttätig wieder einnimmt.

## Patentansprüche

1. Netzkabel für elektrisch betriebene Kleingeräte, dadurch gekennzeichnet, daß das Kabel (1) durch an sich bekanntes plastisches Verformen seines Kunststoffmantels (1.1) während seiner Fertigung im Ruhezustand zu einem im wesentlichen zweidimensionalen geometrischen Gebilde aufgerollt bzw. zusammengelegt ist.

2. Netzkabel nach Anspruch 1, dadurch gekennzeichnet, daß das Kabel (1) im Ruhezustand zu einer geometrischen Schnecke aufgerollt ist.

3. Netzkabel nach Anspruch 1, dadurch gekennzeichnet, daß das Kabel (1) im Ruhezustand zu einer archimedischen Spirale (2) aufgerollt ist.

4. Netzkabel nach Anspruch 1, dadurch gekennzeichnet, daß im Ruhezustand des Kabels (1) die einzelnen Lagen (2.1 bis 2.n) mäanderförmig verlaufen.

5. Netzkabel nach einem oder mehreren der vorhergehenden Ansprüche, dadurch gekennzeichnet, daß die äußere Formgebung des zweidimensionalen geometrischen Gebildes im Ruhezustand rund oder quadratisch oder rechteckig oder dreieckig ist.

6. Netzkabel nach einem oder mehreren der vorhergehenden Ansprüche, dadurch gekennzeichnet, daß das im Ruhezustand zu einem im wesentlichen zweidimensionalen geometrischen Gebilde aufgerollte bzw. zusammengelegte Kabel (1) aus der Ruhezustandslage über das innere Endstück (2.n) oder eines seiner Endstücke (3 oder 4) aushebbar bzw. ausziehbar ist.

7. Netzkabel nach einem oder mehreren der vorhergehenden Ansprüche, dadurch gekennzeichnet, daß durch die Flexibilität des Kabels (1) dieses selbsttätig vom Gebrauchszustand in den Ruhezustand zurückführbar ist.
